# EUROPÄISCHE PATENTSCHRIFT

(11) **EP 0 385 069 B1**
(45) Veröffentlichungstag und Bekanntmachung des Hinweises auf die Patenterteilung: **19.05.1993**
(21) Anmeldenummer: 90100683.3
(22) Anmeldetag: 13.01.1990
(51) Int. Cl.: B24B 19/16

(54) **Vorrichtung zum Schleifen der Spitzen von Wolfram-Elektroden**
Device for grinding the points of tungsten electrodes
Dispositif pour meuler les pointes des électrodes en tungstène

(30) Priorität: 01.03.1989 DE 8902380 U
(43) Veröffentlichungstag der Anmeldung: 05.09.1990
(73) Patentinhaber: Jankus, Werner, D-58313 Herdecke (DE); Hornung, Andreas, D-59174 Kamen (DE)
(72) Erfinder: Jankus, Werner, D-58313 Herdecke (DE); Hornung, Andreas, D-59174 Kamen (DE)
(74) Vertreter: Niemann, Uwe, Dr.-Ing.

(56) Entgegenhaltungen:
- CH-A- 653 589
- DE-C- 3 305 149
- DE-U- 1 955 787
- DE-U- 8 902 380
- FR-A- 1 281 421
- US-A- 2 068 915
- US-A- 2 662 352
- SOVIET INVENTIONS ILLUSTRATED Sektion Mechanik, Woche 8811, Zusammenfassung Nr. 076041, M23, 17. März 1988, Derwent Publications, London, GB, & SU-A-1328163 (PONOMAREV KE)

## Beschreibung

Die Erfindung betrifft eine Vorrichtung zum Schleifen der Spitzen von Wolfram-Elektroden mit einer angetriebenen Schleifscheibe und einem Elektrodenhalter für eine darin um ihre Achse drehbar gelagerte Elektrode, wobei der Elektrodenhalter auf einem Drehteller angeordnet ist und der Drehteller um eine zur Achse der Schleifscheibe orthogonale Achse schwenkbar sowie in Richtung der Achse der Schleifscheibe zustellbar ist und wobei der Elektrodenhalter einen Träger mit zwei festen Widerlagern sowie ein Gegenlager für die Elektrode aufweist.

Die Spitzen von Wolfram-Elektroden, die insbesondere in WIG-Brennern von computergesteuerten Schweißmaschinen eingesetzt werden, müssen sehr präzise geschliffen werden, damit der Lichtbogen gleichmäßig brennt. Insbesondere sollen die Schleifriefen der Elektrodenspitze in Längsrichtung der Elektrode verlaufen und soll die Form der Elektrodenspitze möglichst exakt einem Kegel entsprechen. Das setzt voraus, daß die Elektrodenspitze sekantial an die Stirnseite der Schleifscheibe herangeführt und geschliffen wird. Das läßt sich erreichen mit aus der Praix bekannten Vorrichtungen.

Bei einer Vorrichtung der eingangs beschriebenen Gattung (DE-C-33 05 149) ist die Elektrode in einigem Abstand von dem zu schleifenden Elektrodenende an einem Widerlager abgestützt, welches auf der der Schleifscheibe zugewandten Seite an der Elektrode angreift. Das Gegenlager ist bei dieser Ausführung eine Reibfläche, die durch Hin- und Herbewegung die Elektrode in Drehung versetzen soll. Dieses Gegenlager bzw. die Reibfläche greift etwa mittig am festen Widerlager an. Am anderen Ende stützt sich die Elektrode mit ihrer Stirnseite auf einem Anschlag derart ab, daß dieses Ende der Elektrode sich relativ zum Anschlag bewegen kann.

Bei einer anderen Vorrichtung (DE-U-19 55 787) weist der Elektrodenhalter ein mit einem Antriebsmotor gekuppeltes Spannfutter für die Elektrode auf. Damit besitzt der Elektrodenhalter aber so große Abmessungen, daß das freie Elektrodenende mit der zu schleifenden Elektrodenspitze sehr weit aus dem Spannfutter herausragen muß, damit eine Berührung des Elektrodenhalters mit der Schleifscheibe vermieden wird. Wolfram-Elektroden, die durch Sintern hergestellt werden, sind meistens nicht exakt gerade, sondern sie besitzen herstellungsbedingt mehr oder weniger ausgeprägte Krümmungen bzw. Verformungen. Diese Verformungen führen beim Schleifen der Elektrodenspitze dazu, daß die Kegelachse der Elektrodenspitze nicht mit der Längsachse der Elektrode zusammenfällt. Eine möglichst versatzfreie Anordnung der Kegelachse ist aber ebenfalls Voraussetzung für einen einwandfreien Schweißvorgang. Ähnliche Probleme treten bei anderen aus der Praxis bekannten Vorrichtungen auf, bei denen die Wolfram-Elektrode mit Spiel im Elektrodenhalter angeordnet ist und von Hand geführt wird.

Aufgabe der Erfindung ist es, den Einfluß von Verformungen der Wolfram-Elektroden beim Schleifen der Elektrodenspitze zu verringern.

Diese Aufgabe wird bei einer Vorrichtung der eingangs genannten Art dadurch gelöst, daß eine die Elektrode aufnehmende Spannzange vorgesehen ist, daß ein festes Widerlager am freien Elektrodenende an dessen der Schleifscheibe abgewandten Seite und das andere feste Widerlager am elektrodenfernen Ende der Spannzange an deren der Schleifscheibe abgewandten Seite angreift, und daß das die Spannzange mit der Elektrode gegen die festen Widerlager drückende Gegenlager federnd im mittleren Bereich der Spannzange an der der Schleifscheibe zugewandten Seite angreift. Erfindungsgemäß wird das freie Elektrodenende in unmittelbarer Nähe der zu schleifenden Spitze an dem zugeordneten festen Widerlager geführt, so daß herstellungsbedingte Verformungen der Elektrode sich beim Schleifen der Elektrodenspitze nicht oder nur noch geringfügig auswirken können. Da auch die Spannzange nur kleine Abmessungen benötigt, braucht das über die Spannzange vorstehende freie Elektrodenende nur kurz zu sein. Die Dreipunktlagerung der Spannzange mit der darin eingespannten Elektrode ermöglicht außerdem eine spielfreie Führung beim Schleifen.

Insbesondere kann das Gegenlager auf einer Feder abgestützt oder als Feder ausgebildet sein, so daß beim Drehen der Spannzange mit eingespannter Elektrode gegebenenfalls vorhandene Unregelmäßigkeiten der Spannzange ausgeglichen werden. Außerdem ermöglicht das federnde Gegenlager eine einfache Montage bzw. Demontage der Spannzange am Träger.

Bei einer bevorzugten Ausführung weist das feste Widerlager für das freie Elektrodenende ein keilförmig auslaufendes Ende mit wenigstens einer Ausnehmung für das Elektrodenende auf, wobei die Ausnehmung insbesondere als Nut mit dreieckförmigem Querschnitt ausgebildet ist. In dieser Ausnehmung ist das freie Elektrodenende auch bei Drehung der Elektrode um ihre Achse spielfrei gelagert. Die keilförmige Ausbildung des Vorsprunges ermöglicht es, den Vorsprung sehr dicht hinter der zu schleifenden Elektrodenspitze anzusetzen. Es versteht sich, daß die Tiefe der Ausnehmung begrenzt ist und das Elektrodenende darin so gelagert ist, daß der Vorsprung die Schleifscheibe nicht berühren kann.

Um eine Anpassung der Einstellung dieses festen Widerlagers für das freie Elektrodenende zu ermöglichen, kann das Widerlager auf einem vom Drehteller aufstehenden Zapfen schwenk- und höhenverstellbar angeordnet sein. Mit der Schwenkverstellung kann das Widerlager sehr dicht an die Elektrodenspitze herangeführt werden. Mit der Höhenverstellung kann die Elektrodenspitze an unterschiedliche radiale Bereiche der Schleifscheibe herangeführt und dadurch die Schleifscheibe besser ausgenutzt werden.

Damit die beschriebenen Verstellungen am freien Elektrodenende zwängungsfrei am Träger erfolgen, kann die Spannzange am elektrodenfernen Ende eine Ringnut aufweisen und das zugeordnete Widerlager aus einem in die Ringnut eingreifenden Vorsprung mit einer Ausnehmung bestehen. Auch hier ist eine Dreipunktlagerung dadurch möglich, daß die Ringnut einen kreissegmentförmigen Querschnitt aufweist und daß die Ausnehmung dreieckförmig ausgebildet ist, wobei die eine Seite der Ausnehmung eben ist und an der anderen Seite eine Rippe mit Keilprofil vorgesehen ist, die sich in Richtung der Ringnut erstreckt. Dann ist sichergestellt, daß bei allen Einstellbewegungen des vorderen, freien Elektrodenendes eine auch beim Drehen der Spannzange um ihre Längsachse wirksame Dreipunktlagerung vorhanden ist.

Die Spannzange kann zum Drehen um ihre Längsachse am elektrodenfernen Ende eine Handkurbel aufweisen.

Eine zuverlässige Zustellung des Elektrodenhalters mit dem Drehteller wird erreicht, wenn der Drehteller auf einem Schlitten mit Schwalbenschwanzführung gelagert ist. Es versteht sich, daß sowohl der Drehteller als auch die Schwalbenschwanzführung Einrichtungen zum Verstellen und Festsetzen sowie gegebenenfalls Meßskalen aufweisen.

Mit einem weiteren Vorschlag der Erfindung ist es möglich, fertig geschliffene Elektroden auf ein vorbestimmtes Maß abzulängen, wenn ein die Schleifscheibe wenigstens teilweise umgebender Schutzschild vorhanden ist, der einen sich in Richtung der Achse der Schleifscheibe erstreckenden Schlitz aufweist, wobei im Bereich des freien Schlitzendes ein Elektrodenauflager angeordnet ist. Die in den Schlitz eingeführte und auf dem Elektrodenauflager aufliegende Elektrode wird gegen die Umfangskante der Schleifscheibe geführt und dabei um ihre Längsachse gedreht. Wenn eine Umfangsriefe eingeschliffen worden ist, kann die Elektrode durch einen Schlag im Bereich der Umfangsriefe getrennt werden.

Im folgenden wird ein in der Zeichnung dargestelltes Ausführungsbeispiel der Erfindung erläutert; es zeigen:
- Fig. 1: eine Draufsicht auf eine Vorrichtung zum Schleifen der Spitzen von Wolfram-Elektroden,
- Fig. 2: eine Ansicht in Richtung des Pfeils II auf den Gegenstand nach Figur 1,
- Fig. 3: eine Ansicht in Richtung des Pfeils III auf den Gegenstand nach Figur 2,
- Fig. 4: eine Draufsicht auf das elektrodenferne Ende der Spannzange im Bereich X nach Figur 1,
- Fig. 5: eine Draufsicht auf das Widerlager für das elektrodenferne Ende der Spannzange,
- Fig. 6: eine Ansicht des Gegenstandes nach Figur 5 in Richtung des Pfeils VI.

Die dargestellte Vorrichtung dient zum Schleifen der Spitzen von Wolfram-Elektroden. Zur Vorrichtung gehört eine Platte 1, auf der ein Antriebsmotor 2 für eine davon angetriebene Schleifscheibe 3 montiert ist. An der Platte 1 ist mit einer Schwalbenschwanzführung 4 ein Schlitten 5 geführt, der in Richtung der Achse 6 der Schleifscheibe 3 verstellbar ist. Der Schlitten 5 ist mit einer Feder 7 in Richtung auf eine Stellschraube⁸gespannt, mit der er verstellt werden kann.

Auf dem Schlitten 5 ist vor der Schleifscheibe 7 ein Drehteller 9 gelagert, der mit Hilfe einer Feststellschraube 10, die einen zugeordneten Schlitz 11 der Platte 1 durchgreift, relativ zum Schlitten 5 in verschiedenen Winkelpositionen festgelegt werden kann. Zum Widerauffinden bestimmter Winkelpositionen dienen Markierungen 12.

Auf dem Drehteller 8 ist ein Träger 13 befestigt, der eine im wesentlichen zylindrische Spannzange 14 für die Elektrode hält. Die Elektrode ist in die Spannzange 14 so weit eingeführt, daß nur ein kurzes freies Elektrodenende 15 in Richtung auf die Schleifscheibe 3 vorsteht. Die Spannzange 14 mit dem freien Elektrodenende 15 ist mit einer Dreipunktlagerung am Träger 13 gehalten. Dazu weist der Träger 13 ein festes Widerlager 16 für das freie Elektrodenende 15 und ein festes Widerlager 17 für das elektrodenferne Ende der Spannzange 14 sowie ein federndes, im mittleren Bereich der Spannzange 14 angreifendes Gegenlager 18 auf.

Das feste Widerlager 16 für das freie Elektrodenende 15 weist ein keilförmig auslaufendes Ende 19 mit zwei übereinander angeordneten, unterschiedlich großen Ausnehmungen 20, 21 auf. Die Ausnehmungen 20, 21 sind jeweils als Nut mit dreieckförmigem Querschnitt für die Aufnahme von Elektrodenenden 15 mit unterschiedlichem Durchmesser ausgebildet. Die jeweilige Nuttiefe ist so eingerichtet, daß das Ende des Widerlagers 16 die Schleifscheibe 3 auch dann nicht berührt, wenn das Widerlager 16 in unmittelbarer Nähe der zu schleifenden Elektrodenspitze angesetzt wird. Im übrigen ist das Widerlager 16 auf einem vom Drehteller 9 aufstehenden Zapfen 22 schwenk- und höhenverstellbar angeordnet. Die Schwenkverstellung dient dazu, das freie Elektrodenende 15 möglichst nahe der zu schleifenden Elektrodenspitze abzustützen. Mit der Höhenverstellung kann das Elektrodenende 15 zur besseren Ausnutzung der Schleifscheibe 3 an unterschiedliche Radien der Schleifscheibe 3 herangeführt werden. Mit Hilfe einer Feststellschraube 23 wird das Widerlager 16 in der gewünschten Position fixiert.

Das am elektrodenfernen Ende der Spannzange 14 angreifende Widerlager 17 besitzt einen in eine Ringnut 24 der Spannzange 14 eingreifenden Vorsprung 25 mit einer Ausnehmung 26. Die Ringnut weist einen kreissegmentförmigen Querschnitt auf. Die Ausnehmung 26 ist dreieckförmig. Eine Seite 27 der Ausnehmung 26 ist eben. Die andere Seite der Ausnehmung 26 wird von einer Rippe 28 mit Keilprofil gebildet, die sich in Richtung der Ringnut 24 erstreckt. Dadurch ist sichergestellt, daß unabhängig von der Einstellung des anderen Widerlagers 16 das elektrodenferne Ende der Spannzange 14 spielfrei mit einer Dreipunktlagerung abgestützt ist.

Zum Schleifen der Elektrode wird diese in die Spannzange 14 eingespannt. Die Spannzange wird in den Träger 12 eingesetzt, wobei das federnde Gegenlager 18 beim Einsetzen etwas ausweicht. Anschließend hält das federnde Gegenlager 18 die Spannzange 14 mit dem darüber hinausragende Elektrodenende 15 in den Widerlagern 16, 17. Das schleifscheibenseitige Widerlager 16 wird so eingestellt, daß es möglichst nahe der zu schleifenden Elektrodenspitze angreift. Zum Schleifen wird der Schlitten 6 mit Hilfe der Stellschraube 8 in Richtung auf die Schleifscheibe 3 zugestellt. Gleichzeitig wird die Spannzange 14 mit Hilfe einer an ihrem elektrodenfernen Ende vorgesehenen Handkurbel 29 gedreht.

Nach dem Schleifen der Elektrodenspitze kann die Elektrode auf ein vorbestimmtes Maß abgelängt werden. Dazu befindet sich in einem die Schleifscheibe 3 umgebenden Schutzschild 30 ein sich in Richtung der Schleifscheibenachse 6 erstreckender Schlitz 31 und im Bereich des freien Schlitzendes ein Auflager 32. Die Elektrode wird von Hand und schräg zu Schleifscheibenachse 6 in den Schlitz 31 eingeführt sowie auf dem Auflager 32 abgestützt. Die Elektrode wird dann gegen die Umfangskante 33 der Schleifscheibe 1 geführt und dabei um ihre Längsachse gedreht. Dadurch entsteht eine Umfangsriefe als Sollbruchstelle. Bei einem Schlag auf die Sollbruchstelle bricht die Elektrode an dieser Stelle. Die Elektrode kann aber auch vor dem Schleifen abgelängt werden, denn mit dieser Vorrichtung können die Spitzen sehr kurzer Elektroden geschliffen werden.

## Patentansprüche

1. Vorrichtung zum Schleifen der Spitzen von Wolfram-Elektroden mit einer angetriebenen Schleifscheibe (3) und einem Elektrodenhalter für eine darin um ihre Achse drehbar gelagerte Elektrode, wobei der Elektrodenhalter auf einem Drehteller (9) angeordnet ist und der Drehteller (9) um eine zur Achse der Schleifscheibe (3) orthogonale Achse schwenkbar sowie in Richtung der Achse der Schleifscheibe (3) zustellbar ist und wobei der Elektrodenhalter einen Träger (13) mit zwei festen Widerlagern (16, 17) sowie ein Gegenlager (18) für die Elektrode aufweist, **dadurch gekennzeichnet,** daß eine die Elektrode aufnehmende Spannzange (14) vorgesehen ist, daß ein festes Widerlager (16) am freien Elektrodenende (15) an dessen der Schleifscheibe (3) abgewandten Seite und das andere feste Widerlager (17) am elektrodenfernen Ende der Spannzange (14) an deren der Schleifscheibe (3) abgewandten Seite angreift, und daß das die Spannzange (14) mit der Elektrode gegen die festen Widerlager (16, 17) drückende Gegenlager (18) federnd im mittleren Bereich der Spannzange (14) an der der Schleifscheibe (3) zugewandten Seite angreift.

2. Vorrichtung nach Anspruch 1, **dadurch gekennzeichnet,** daß das Gegenlager (18) auf einer Feder abgestützt oder als Feder ausgebildet ist.

3. Vorrichtung nach Anspruch 1 oder 2, **dadurch gekennzeichnet,** daß das feste Widerlager (16) für das freie Elektrodenende (15) ein keilförmig auslaufendes Ende (19) mit wenigstens einer Ausnehmung (20, 21) für das Elektrodenende (15) aufweist.

4. Vorrichtung nach Anspruch 3, **dadurch gekennzeichnet,** daß die Ausnehmung (20, 21) als Nut mit dreieckförmigem Querschnitt ausgebildet ist.

5. Vorrichtung nach einem der Ansprüche 1 - 4, **dadurch gekennzeichnet,** daß das feste Widerlager (16) für das freie Elektrodenende (15) auf einem vom Drehteller (9) aufstehenden Zapfen (22) schwenk- und höhenverstellbar angeordnet ist.

6. Vorrichtung nach einem der Ansprüche 1 - 5, **dadurch gekennzeichnet,** daß die Spannzange (14) am elektrodenfernen Ende eine Ringnut (24) aufweist und daß das zugeordnete Widerlager (17) aus einem in die Ringnut (24) eingreifenden Vorsprung (25) mit einer Ausnehmung (26) besteht.

7. Vorrichtung nach Anspruch 6, **dadurch gekennzeichnet,** daß die Ringnut (24) einen kreissegmentförmigen Querschnitt aufweist und daß die Ausnehmung (26) dreieckförmig ausgebildet ist, wobei die eine Seite (27) der Ausnehmung (26) eben ist und an der anderen Seite eine Rippe (28) mit Keilprofil vorgesehen ist, die sich in Richtung der Ringnut (24) erstreckt.

8. Vorrichtung nach einem der Ansprüche 1 - 7, **dadurch gekennzeichnet,** daß die Spannzange (14) am elektrodenfernen Ende eine Handkurbel (29) aufweist.

9. Vorrichtung nach einem der Ansprüche 1 - 8, **dadurch gekennzeichnet,** daß der Drehteller (9) auf einem Schlitten (5) mit Schwalbenschwanzführung (4) gelagert ist.

10. Vorrichtung nach einem der Ansprüche 1 - 9, mit einem die Schleifscheibe wenigstens teilweise umgebenden Schutzschild, **dadurch gekennzeichnet,** daß der Schutzschild (30) einen sich in Richtung der Schleifscheibenachse (6) erstreckenden Schlitz (31) aufweist und daß im Bereich des freien Schlitzendes ein Elektrodenauflager (32) angeordnet ist.

## Claims

1. Device for grinding the points of tungsten electrodes comprising a driven grinding wheel (3) and an electrode holder for an electrode mounted therein to be rotatable about its axis, wherein the electrode holder is arranged on a turntable (9) and the turntable (9) is pivotable about an axis orthogonal to the axis of the grinding wheel (3) as well as adjustable in the direction of the axis of the grinding wheel (3), and wherein the electrode holder comprises a carrier (13) with two fixed supports (16, 17) as well as a counterbearing (18) for the electrode, characterised thereby that a collet (14) receiving the electrode is provided, that one fixed support (16) engages at the free electrode end (15) at the side thereof facing away from the grinding wheel (3) and the other fixed support (17) engages at the end, which is remote from the electrode, of the collet (14) at the side thereof facing away from the grinding wheel (3), and that the counterbearing (18), which presses the collet (14) with the electrode against the fixed supports (16, 17), resiliently engages in the central region of the collet (14) at the side facing towards the grinding disc (3).

2. Device according to claim 1, characterised thereby that the counterbearing (18) is supported on a spring or constructed as a spring.

3. Device according to claim 1 or 2, characterised thereby that the fixed support (16) for the free electrode end (15) has a tapering-in end (19) with at least one recess (20, 21) for the electrode end (15).

4. Device according to claim 3, characterised thereby that the recess (20, 21) is constructed as a groove with triangular cross-section.

5. Device according to one of claims 1 to 4, characterised thereby that the fixed support (16) for the free electrode end (15) is arranged on a pin (22), which projects up from the turntable (9), to be swivellably adjustable and adjustable in height.

6. Device according to one of claims 1 to 5, characterised thereby that the collet (14) has an annular groove (24) at the end remote from the electrode and that the associated support (17) consists of a projection (25), which engages in the annular groove (24), with a recess (26).

7. Device according to claim 6, characterised thereby that the annular groove (24) has a cross-section shaped like a segment of a circle and that the recess (26) is constructed to be triangular, wherein the one side (27) of the recess (26) is flat and provided at the other side is a rib (28) with a wedge profile, which extends in the direction of the annular groove (24).

8. Device according to one of claims 1 to 7, characterised thereby that the collet (14) has a crank handle (29) at the end remote from the electrode.

9. Device according to one of claims 1 to 8, characterised thereby that the turntable (9) is mounted on a slide (5) with a dovetail guide (4).

10. Device according to one of claims 1 to 9, with a protective shield at least partly surrounding the grinding wheel, characterised thereby that the protective shield (30) has a slot (31) extending in the direction of the grinding wheel axis (6) and that an electrode support (32) is arranged in the region of the free end of the slot.

## Revendications

1. Dispositif pour meuler les pointes d'électrodes en tungstène, comprenant un disque de meulage (3) entraîné et un porte-électrode pour une électrode qui y est montée avec faculté de rotation autour de son axe ; dispositif dans lequel le porte-électrode est installé sur un plateau rotatif (9) et ce plateau rotatif (9) peut pivoter autour d'un axe orthogonal à l'axe du disque de meulage (3), et peut être présenté dans la direction de l'axe du disque de meulage (3) ; et dans lequel le porte-électrode présente un support (13) muni de deux butées fixes (16, 17), ainsi que d'une contre-butée (18) pour l'électrode, caractérisé par la présence d'une pince de serrage (14) recevant l'électrode ; par le fait qu'une butée fixe (16) vient en prise avec l'extrémité libre (15) de l'électrode, sur le côté de cette dernière qui est tourné à l'opposé du disque de meulage (3), et l'autre butée fixe (17) vient en prise avec l'extrémité de la pince de serrage (14) qui est éloignée de l'électrode, sur le côté de ladite pince qui est tourné à l'opposé du disque de meulage (3) ; et par le fait que la contre-butée (18), poussant conjointement la pince de serrage (14) et l'électrode contre les butées fixes (16, 17), vient élastiquement en prise, dans la région centrale de la pince de serrage (14), du côté tourné vers le disque de meulage (3).

2. Dispositif selon la revendication 1, caractérisé par le fait que la contre-butée (18) prend appui sur un ressort, ou est réalisée sous la forme d'un ressort.

3. Dispositif selon la revendication 1 ou 2, caractérisé par le fait que la butée fixe (16), destinée à l'extrémité libre (15) de l'électrode, présente une extrémité (19) à terminaison cunéiforme munie d'au moins un évidement (20, 21) pour l'extrémité (15) de l'électrode.

4. Dispositif selon la revendication 3, caractérisé par le fait que l'évidement (20, 21) est conçu sous la forme d'une gorge à section transversale triangulaire.

5. Dispositif selon l'une des revendications 1-4, caractérisé par le fait que la butée fixe (16) destinée à l'extrémité libre (15) de l'électrode est implantée, avec faculté de pivotement et de réglage en hauteur, sur un tourillon (22) se dressant à partir du plateau rotatif (9).

6. Dispositif selon l'une des revendications 1-5, caractérisé par le fait que la pince de serrage (14) présente une gorge annulaire (24) à l'extrémité éloignée de l'électrode ; et par le fait que la butée (17) associée consiste en une saillie (25) dotée d'un évidement (26), et s'engageant dans la gorge annulaire (24).

7. Dispositif selon la revendication 6, caractérisé par le fait que la gorge annulaire (24) possède une section transversale en forme de secteur circulaire ; et par le fait que l'évidement (26) est de réalisation triangulaire, l'une (27) des faces de l'évidement (26) étant plane et l'autre face présentant une nervure (28) à profil cunéiforme, qui s'étend dans la direction de la gorge annulaire (24).

8. Dispositif selon l'une des revendications 1-7, caractérisé par le fait que la pince de serrage (14) présente une manivelle (29) à l'extrémité éloignée de l'électrode.

9. Dispositif selon l'une des revendications 1-8, caractérisé par le fait que le plateau rotatif (9) est monté sur un chariot (5) à guidage (4) par queue d'aronde.

10. Dispositif selon l'une des revendications 1-9, équipé d'un bouclier protecteur qui entoure au moins partiellement le disque de meulage, caractérisé par le fait que le bouclier protecteur (30) est percé d'une fente (31) s'étendant dans la direction de l'axe (6) du disque de meulage ; et par le fait qu'un appui (32) de l'électrode est disposé dans la région de l'extrémité libre de la fente.
